# EUROPÄISCHE PATENTSCHRIFT

(11) **EP 1 774 140 B1**
(45) Veröffentlichungstag und Bekanntmachung des Hinweises auf die Patenterteilung: **19.03.2008**
(21) Anmeldenummer: 05769957.1
(22) Anmeldetag: 14.07.2005
(51) Int. Cl.: F01D 3/04

(54) **DAMPFTURBINE UND VERFAHREN ZUM BETRIEB EINER DAMPFTURBINE**
STEAM TURBINE, AND METHOD FOR THE OPERATION OF A STEAM TURBINE
TURBINE A VAPEUR ET PROCEDE POUR FAIRE FONCTIONNER UNE TURBINE A VAPEUR

(30) Priorität: 02.08.2004 EP 04018285
(43) Veröffentlichungstag der Anmeldung: 18.04.2007
(73) Patentinhaber: SIEMENS AKTIENGESELLSCHAFT, 80333 München (DE)
(72) Erfinder: DEIDEWIG, Frank, 45149 Essen (DE); KOSTENKO, Yevgen, 40878 Ratingen (DE); MYSCHI, Oliver, 47137 Duisburg (DE); WECHSUNG, Michael, 45470 Mülheim an der Ruhr (DE); ZANDER, Uwe, 45475 Mülheim an der Ruhr (DE)
(86) Internationale Anmeldenummer: PCT/EP2005/053375
(87) Internationale Veröffentlichungsnummer: WO 2006/015923

(56) Entgegenhaltungen:
- DE-C- 519 060
- DE-C- 520 226
- US-A- 902 252
- US-A- 968 839
- US-A- 1 347 591
- US-A- 2 796 231
- US-A- 3 614 255
- US-A- 4 661 043

## Beschreibung

Die Erfindung betrifft eine Dampfturbine mit einem Außengehäuse und einem Innengehäuse, wobei das Außengehäuse und das Innengehäuse einen Frischdampfzuführungskanal aufweisen, wobei ein einen Schubausgleichskolben aufweisender Rotor umfassend mehrere Laufschaufeln drehgelagert innerhalb das Innengehäuses angeordnet ist, und das Innengehäuse mehrere Leitschaufeln aufweist, die derart angeordnet sind, dass entlang einer Strömungsrichtung ein Strömungskanal mit mehreren Schaufelstufen, die jeweils eine Reihe Laufschaufeln und eine Reihe Leitschaufeln aufweist, gebildet ist.

Die Erfindung betrifft des Weiteren ein Verfahren zur Herstellung einer Dampfturbine mit einem Außengehäuse und einem Innengehäuse, wobei das Außengehäuse und das Innengehäuse einen Frischdampfzuführungskanal aufweisen, wobei ein einen Schubausgleichskolben aufweisender Rotor umfassend mehrere Laufschaufeln drehgelagert innerhalb des Innengehäuses angeordnet wird und an dem Innengehäuse mehrere Leitschaufeln derart angeordnet werden, dass ein Strömungskanal entlang einer Strömungsrichtung mit mehreren Schaufelstufen, die jeweils eine Reihe Laufschaufeln und eine Reihe Leitschaufeln aufweisen, ausgebildet wird, durch den im Betrieb ein Dampf strömt.

Unter einer Dampfturbine im Sinne der vorliegenden Anmeldung wird jede Turbine oder Teilturbine verstanden, die von einem Arbeitsmedium in Form von Dampf durchströmt wird. Im Unterschied dazu werden Gasturbinen mit Gas und/oder Luft als Arbeitsmedium durchströmt, das jedoch völlig anderen Temperatur- und Druckbedingungen unterliegt als der Dampf bei einer Dampfturbine. Im Gegensatz zu Gasturbinen weist bei Dampfturbinen z. B. das einer Teilturbine zuströmende Arbeitsmedium mit der höchsten Temperatur gleichzeitig den höchsten Druck auf. Ein offenes Kühlsystem, das zum Strömungskanal offen ist, ist bei Gasturbinen auch ohne Teilturbinen-externe Zuführung von Kühlmedium realisierbar. Für eine Dampfturbine sollte eine externe Zuführung für Kühlmedium vorgesehen sein. Der Stand der Technik betreffend Gasturbinen kann schon deswegen nicht für die Beurteilung des vorliegenden Anmeldungsgegenstands herangezogen werden.

Eine Dampfturbine umfasst üblicherweise einen mit Schaufeln besetzten drehbar gelagerten Rotor, der innerhalb eines Gehäuses bzw. Gehäusemantels angeordnet ist. Bei Durchströmung des vom Gehäusemantel gebildeten Innenraums des Strömungskanals mit erhitztem und unter Druck stehendem Dampf wird der Rotor über die Schaufeln durch den Dampf in Drehung versetzt. Die Schaufeln des Rotors werden auch als Laufschaufeln bezeichnet. Am Innengehäuse sind darüber hinaus üblicherweise stationäre Leitschaufeln aufgehängt, welche entlang einer axialen Ausdehnung des Körpers in die Zwischenräume der Rotorschaufeln greifen. Eine Leitschaufel ist üblicherweise an einer ersten Stelle entlang einer Innenseite des Dampfturbinen-Gehäuses gehalten. Dabei ist sie üblicherweise Teil einer Leitschaufelreihe, welche eine Anzahl von Leitschaufeln umfasst, die entlang eines Innenumfangs an der Innenseite des Dampfturbinen-Gehäuses angeordnet sind. Dabei weist jede Leitschaufel mit ihrem Schaufelblatt radial nach innen. Eine Leitschaufelreihe an der genannten ersten Stelle entlang der axialen Ausdehnung wird auch als Leitschaufelgitter oder -kranz bezeichnet. Üblicherweise ist eine Anzahl von Leitschaufelreihen hintereinander geschaltet. Entsprechend ist an einer zweiten Stelle entlang der axialen Ausdehnung hinter der ersten Stelle eine weitere zweite Schaufel entlang der Innenseite des Dampfturbinen-Gehäuses gehalten. Ein Paar einer Leitschaufelreihe und einer Laufschaufelreihe wird auch als Schaufelstufe bezeichnet.

Der Gehäusemantel einer derartigen Dampfturbine kann aus einer Anzahl von Gehäusesegmenten gebildet sein. Unter dem Gehäusemantel der Dampfturbine ist insbesondere das stationäre Gehäusebauteil einer Dampfturbine oder einer Teilturbine zu verstehen, das entlang der Längsrichtung der Dampfturbine einen Innenraum in Form eines Strömungskanals aufweist, der zur Durchströmung mit dem Arbeitsmedium in Form von Dampf vorgesehen ist. Dies kann, je nach Dampfturbinenart, ein Innengehäuse und/oder ein Leitschaufelträger sein. Es kann aber auch ein Turbinengehäuse vorgesehen sein, welches kein Innengehäuse oder keinen Leitschaufelträger aufweist.

Aus Wirkungsgradgründen kann die Auslegung einer derartigen Dampfturbine für so genannte "hohe Dampfparameter", also insbesondere hohe Dampfdrücke und/oder hohe Dampftemperaturen, wünschenswert sein. Allerdings ist insbesondere eine Temperaturerhöhung aus materialtechnischen Gründen nicht unbegrenzt möglich. Um dabei einen sicheren Betrieb der Dampfturbine auch bei besonders hohen Temperaturen zu ermöglichen, kann daher eine Kühlung einzelner Bauteile oder Komponenten wünschenswert sein. Die Bauteile sind nämlich in ihrer Temperaturfestigkeit begrenzt. Ohne effiziente Kühlung würden bei steigenden Temperaturen wesentlich teurere Materialien (z. B. Nickelbasislegierungen) nötig.

Bei den bisher bekannten Kühlmethoden, insbesondere für einen Dampfturbinen-Körper in Form eines Dampfturbinen-Gehäuses oder eines Rotors, ist zwischen einer aktiven Kühlung und einer passiven Kühlung zu unterscheiden. Bei einer aktiven Kühlung wird eine Kühlung durch ein dem Dampfturbinen-Körper separat, d. h. zusätzlich zum Arbeitsmedium zugeführtes Kühlmedium bewirkt. Dagegen erfolgt eine passive Kühlung lediglich durch eine geeignete Führung oder Verwendung des Arbeitsmediums. Bisher wurden Dampfturbinen-Körper vorzugsweise passiv gekühlt.

So ist beispielsweise aus der DE 34 21 067 C2 bekannt, ein Innengehäuse einer Dampfturbine mit kühlem, bereits expandiertem Dampf zu umströmen. Dies hat jedoch den Nachteil, dass eine Temperaturdifferenz über die Innengehäusewandung beschränkt bleiben muss, da sich sonst bei einer zu großen Temperaturdifferenz das Innengehäuse thermisch zu stark verformen würde. Bei einer Umströmung des Innengehäuses findet zwar eine Wärmeabfuhr statt, jedoch erfolgt die Wärmeabfuhr relativ weit entfernt von der Stelle der Wärmezufuhr. Eine Wärmeabfuhr in unmittelbarer Nähe der Wärmezufuhr ist bisher nicht in ausreichendem Maße verwirklicht worden. Eine weitere passive Kühlung kann mittels einer geeigneten Gestaltung der Expansion des Arbeitsmediums in einer so genannten Diagonalstufe erreicht werden. Hierüber lässt sich allerdings nur eine sehr begrenzte Kühlwirkung für das Gehäuse erzielen.

In der US 6,102,654 ist eine aktive Kühlung einzelner Komponenten innerhalb eines Dampfturbinen-Gehäuses beschrieben, wobei die Kühlung auf den Einströmbereich des heißen Arbeitsmediums beschränkt ist. Ein Teil des Kühlmediums wird dem Arbeitsmedium beigemischt. Die Kühlung soll dabei durch ein Anströmen der zu kühlenden Komponenten erreicht werden.

Aus der WO 97/49901 und WO 97/49900 ist bekannt, einen einzelnen Leitschaufelkranz zur Abschirmung einzelner Rotorbereiche selektiv durch einen von einem zentralen Hohlraum bespeisten separaten radialen Kanal im Rotor mit einem Medium zu beaufschlagen. Dazu wird das Medium über den Kanal dem Arbeitsmedium beigemischt und der Leitschaufelkranz selektiv angeströmt. Bei der dazu vorgesehenen mittigen Hohlbohrung des Rotors sind jedoch erhöhte Fliehkraftspannungen in Kauf zu nehmen, was einen erheblichen Nachteil in Auslegung und Betrieb darstellt.

In der US-A 3,614,255 wird eine Dampfturbine mit einem Ausgleichskolben offenbart, wobei der Ausgleichskolben mit Dampf angeströmt wird, der aus einer Leitung strömt, die in den Strömungskanal nach einer Schaufelreihe mündet.

In der US-A 4,661,043 wird eine einflutige Dampfturbine mit einem Ausgleichskolben offenbart, wobei der Ausgleichskolben gekühlt wird.

In der US-A 2,796,231 wird eine einflutige Dampfturbine mit einem Ausgleichskolben offenbart, der über eine im Innengehäuse angeordnete Leitung mit Kühldampf angeströmt wird.

In der EP 1 154 123 ist eine Möglichkeit der Entnahme und Führung eines Kühlmediums aus anderen Bereichen eines Dampfsystems und die Zuführung des Kühlmediums im Einströmbereich des Arbeitsmediums beschrieben.

Zur Erzielung höherer Wirkungsgrade bei der Stromerzeugung mit fossilen Brennstoffen besteht das Bedürfnis, bei einer Turbine höhere Dampfparameter, d. h. höhere Drücke und Temperaturen als bisher üblich anzuwenden. Bei Hochtemperatur-Dampfturbinen sind beim Dampf als Arbeitsmedium Temperaturen zum Teil weit über 500 °C, insbesondere über 540 °C, vorgesehen. Im Detail sind solche Dampfparameter für Hochtemperatur-Dampfturbinen in dem Artikel "Neue Dampfturbinenkonzepte für höhere Eintrittsparameter und längere Endschaufeln" von H. G. Neft und G. Franconville in der Zeitschrift VGB Kraftwerkstechnik, Nr. 73 (1993), Heft 5, angegeben. Der Offenbarungsgehalt des Artikels wird hiermit in die Beschreibung dieser Anmeldung aufgenommen, um verschiedene Ausführungen einer Hochtemperatur-Dampfturbine anzugeben. Insbesondere sind Beispiele höherer Dampfparameter für Hochtemperatur-Dampfturbinen in Bild 13 des Artikels genannt. In dem genannten Artikel wird zur Verbesserung der Kühlung eines Hochtemperatur-Dampfturbinen-Gehäuses eine Kühldampfzufuhr und Weiterleitung des Kühldampfs durch die erste Leitschaufelreihe vorgeschlagen. Damit wird zwar eine aktive Kühlung bereitgestellt. Diese ist jedoch auf den Hauptströmungsbereich des Arbeitsmediums beschränkt und noch verbesserungswürdig.

Alle bisher bekannten Kühlverfahren für ein Dampfturbinen-Gehäuse sehen also, soweit es sich überhaupt um aktive Kühlverfahren handelt, allenfalls ein gezieltes Anströmen eines separaten und zu kühlenden Turbinenteiles vor und sind auf den Einströmbereich des Arbeitsmediums, allenfalls unter Einbeziehung des ersten Leitschaufelkranzes, beschränkt. Dies kann bei einer Belastung üblicher Dampfturbinen mit höheren Dampfparametern zu einer auf die ganze Turbine wirkenden, erhöhten thermischen Belastung führen, welche durch eine oben beschriebene übliche Kühlung des Gehäuses nur unzureichend vermindert werden könnte. Dampfturbinen, die zur Erzielung höherer Wirkungsgrade grundsätzlich mit höheren Dampfparametern arbeiten, benötigen eine verbesserte Kühlung, insbesondere des Gehäuses und/oder des Rotors, um eine höhere thermische Belastung der Dampfturbine in genügendem Maße abzubauen. Dabei besteht das Problem, dass bei der Nutzung bisher üblicher Turbinenmaterialien die zunehmende Beanspruchung des Dampfturbinen-Körpers durch erhöhte Dampfparameter, z. B. gemäß dem "Neft"-Artikel, zu einer nachteiligen thermischen Belastung der Dampfturbine führen kann. Mit der Folge, dass eine Herstellung dieser Dampfturbine kaum mehr möglich ist.

Wünschenswert ist eine effektive Kühlung bei einer Dampfturbinen-Komponente, insbesondere für eine im Hochtemperaturbereich betriebene Dampfturbine.

An dieser Stelle setzt die Erfindung an, deren Aufgabe es ist, eine Dampfturbine und ein Verfahren zu ihrer Herstellung, bei denen die Dampfturbine selbst im Hochtemperatur-Bereich besonders effektiv gekühlt wird.

Hinsichtlich der Dampfturbine wird die Aufgabe mit einer eingangs genannten Dampfturbine mit einem Außengehäuse und einem Innengehäuse gelöst, wobei das Außengehäuse und das Innengehäuse einen Frischdampfzuführungskanal aufweisen, wobei ein einen Schubausgleichskolben aufweisender Rotor umfassend mehrere Laufschaufeln drehgelagert innerhalb des Innengehäuses angeordnet ist, und das Innengehäuse mehrere Leitschaufeln aufweist, die derart angeordnet sind, dass entlang einer Strömungsrichtung ein Strömungskanal mit mehreren Schaufelstufen, die jeweils eine Reihe Laufschaufeln und eine Reihe Leitschaufeln aufweisen, gebildet ist, wobei das Innengehäuse eine Verbindung aufweist, die als kommunizierende Röhre zwischen dem Strömungskanal nach einer Schaufelstufe und einem Schubausgleichskolbenvorraum zwischen dem Schubausgleichskolben des Rotors und des Innengehäuses ausgebildet ist, wobei das Innengehäuse einen Kreuz-Rückführungskanal auf, der als eine kommunizierende Röhre zwischen einem Dichtraum zwischen dem Rotor und dem Innengehäuse und einem nach einer Schaufelstufe angeordneten Zustromraum im Strömungskanal ausgebildet ist und wobei der Kreuz-Rückführungskanal vom Dichtraum weg im Wesentlichen senkrecht zur Strömungsrichtung, nach einer Umlenkung im Wesentlichen parallel zur Strömungsrichtung und nach einer zweiten Umlenkung im Wesentlichen senkrecht zur Strömungsrichtung ausgebildet.

In einer vorteilhaften Ausgestaltung umfasst die Verbindung einen Rückführungskanal, der als eine kommunizierende Röhre zwischen einem Raum zwischen Innengehäuse und Außengehäuse und dem Strömungskanal nach einer Schaufelstufe ausgebildet ist. Die Verbindung umfasst darüber hinaus in einer vorteilhaften Ausgestaltung einen Zuführungskanal, der als eine kommunizierende Röhre zwischen dem Raum zwischen Innengehäuse und Außengehäuse und einem Schubausgleichskolbenvorraum zwischen dem Schubausgleichskolben des Rotors und des innengehäuses ausgebildet ist.

Der Erfindung liegt die Erkenntnis zugrunde, dass Strömungsmedium, hier Dampf, nach einer gewissen Anzahl von Turbinenstufen entnommen und dieser expandierte und abgekühlte Dampf in einen Schubausgleichkolbenvorraum eingeleitet werden kann. Die Erfindung geht von dem Gedanken aus, dass für Dampfturbinen, die für höchste Dampfparameter ausgelegt sind, es wichtig ist, sowohl den Rotor gegen hohe Temperaturen als auch Gehäuseteile, wie das Innengehäuse oder das Außengehäuse und deren Verschraubung für hohe Temperaturen und Drücke auszulegen.

Mit der Rückführung von abgekühltem und entspanntem Dampf in den Raum zwischen dem Innengehäuse und dem Außengehäuse erfährt die Außenseite des Innengehäuses, dessen Verschraubung und die Innenseite des Außengehäuses eine geringere Temperatur. Somit können für das Außengehäuse als auch für das Innengehäuse sowie deren Verschraubungen andere und ggf. kostengünstigere Materialien verwendet werden. Ebenso ist es vorstellbar, dass das Außengehäuse dünner ausgeführt werden kann. Der Rückführungskanal und der Zuführungskanal sind dabei derart ausgebildet, dass stets Dampf aus dem Strömungskanal in den Schubausgleichskolbenvorraum strömt.

In einer vorteilhaften Ausbildung ist der Schubausgleichskolbenvorraum in einer axialen Richtung zwischen Schubausgleichskolben und Innengehäuse angeordnet. Somit erfüllt der in den Schubausgleichskolbenvorraum strömende Dampf zum einen die Aufgabe einer Kraftausübung zum Schubausgleich und zum anderen einer Kühlung des Schubausgleichskolbens der, insbesondere in Hochdruck-Teilturbinen, besonders thermisch belastet ist.

In einer vorteilhaften Ausbildung werden der Rückführungskanal und der Zuführungskanal im Wesentlichen senkrecht zur Strömungsrichtung im Innengehäuse ausgebildet. Der Raum zwischen dem Innengehäuse und Außengehäuse ist hierbei ausgebildet zum Verbinden des Rückführungskanals mit dem Zuführungskanals. Für diese Anordnung stehen fertigungstechnische Aspekte im Vordergrund. Außerdem werden vertikale Ausrichtänderungen von Gehäuse- zu Turbinenachse vermieden, da durch die erzielte Zwangsbeströmung des Raumes zwischen Innen- und Au-ßengehäuse eine unkontrollierte Ausbildung von mit Naturkonvektion verbundenen Temperaturschichtungen an den Gehäusen vermieden werden.

Ein in die Dampfturbine einströmender Frischdampf strömt zum größten Teil durch den Strömungskanal. Ein geringer Teil des Frischdampfes strömt nicht durch den Strömungskanal, sondern durch einen Dichtraum der zwischen dem Rotor und dem Innengehäuse angeordnet ist. Dieser Teil des Dampfes wird auch als Leckdampf bezeichnet und führt zu einem Wirkungsgradverlust der Dampfturbine. Dieser Leckdampf, der annähernd Frischdampftemperatur und Frischdampfdruck aufweist, belastet thermisch den Rotor und das Innengehäuse im Dichtraum stark. Dieser heiße und unter hohem Druck stehende Dichtdampf wird über den Kreuz-Rückführungskanal aus dem Dichtraum durch das Innengehäuse wieder in den Strömungskanal nach einer Schaufelstufe geleitet und expandiert nachfolgend.

Somit kann man den Kreuz-Rückführungskanal besonders fertigungstechnisch einfach ausbilden, was die Investitionskosten erheblich senkt.

In einer weiteren vorteilhaften Ausgestaltung mündet eine durch das Außengehäuse und Innengehäuse führende Überlasteinleitung in den Zustromraum. Beim Betrieb einer Dampfturbine ist es durchaus üblich, kurzzeitig über eine Überlasteinleitung zusätzlichen Dampf in die Dampfturbine zu führen, um dadurch größere Leistung zu erreichen. Durch den Kreuz-Rückführungskanal, der genauso wie die Überlasteinleitung in den Zustromraum mündet, wird zusätzlich Dampf geliefert, der insgesamt zu einer Wirkungsgraderhöhung der Dampfturbine führt.

Vorteilhafterweise ist der Rückführungskanal mit dem Strömungskanal nach einer Rückführungs-Schaufelstufe verbunden und der Kreuz-Rückführungskanal mit dem Strömungskanal nach einer Kreuz-Rückführungs-Schaufelstufe verbunden, wobei die Kreuz-Rückführungs-Schaufelstufe in der Strömungsrichtung des Strömungskanals nach der Rückführungs-Schaufelstufe angeordnet ist.

Insbesondere ist die Rückführungs-Schaufelstufe die vierte Schaufelstufe und die Kreuz-Rückführungs-Schaufelstufe die fünfte Schaufelstufe. Je nach Ausführungsform der Dampfturbine ist auch eine andere Schaufelstufe möglich.

Die auf das Verfahren hin gerichtete Aufgabe wird gelöst durch ein Verfahren zur Herstellung einer Dampfturbine mit einem Außengehäuse und einem Innengehäuse, wobei dass Außengehäuse und das Innengehäuse einen Frischdampfzuführungskanal aufweisen, wobei ein einen Schubausgleichskolben aufweisender Rotor umfassend mehrere Laufschaufeln drehgelagert innerhalb des Innengehäuses angeordnet wird und an dem Innengehäuse mehrere Leitschaufeln derart angeordnet werden, dass ein Strömungskanal entlang einer Strömungsrichtung mit mehreren Schaufelstufen, die jeweils eine Reihe Laufschaufeln und eine Reihe Leitschaufeln aufweisen, ausgebildet wird, durch den im Betrieb ein Dampf strömt, wobei Dampf nach einer Schaufelstufe über eine Verbindung in einen zwischen dem Schubausgleichskolben des Rotors und des Innengehäuses befindlichen Schubausgleichskolbenvorraum strömt.

In einer vorteilhaften Ausgestaltung strömt der Dampf nach der Schaufelstufe über einen im Innengehäuse befindlichen Rückführungskanal in einen Raum zwischen Innengehäuse und Außengehäuse und von dort über einen im Innengehäuse befindlichen Zuführungskanal in den zwischen dem Schubausgleichskolben des Rotors und des Innengehäuses befindlichen Schubausgleichskolbenvorraum.

Die auf das Verfahren hin bezogenen Vorteile ergeben sich entsprechend den vorgenannten, auf die Dampfturbine bezogenen, Vorteilen.

Insbesondere ist es vorteilhaft, dass mit dem Dampf im Schubausgleichskolbenvorraum ein Schubausgleich erreicht wird.

Vorteilhafterweise liegen die Frischdampftemperaturen zwischen 550°C bis 600°C und die Temperatur des Dampfes, der in den Rückführungskanal strömt, zwischen 520°C und 550°C. Weiter vorteilhaft ist, dass der Dampf mit Temperaturen zwischen 550°C bis 600°C in die Überlasteinleitung strömt. Genauso vorteilhaft ist es, dass der Dampf mit Temperaturen zwischen 540°C bis 560°C in den Kreuz-Rückführungskanal strömt.

Die Erfindung wird anhand schematischer Zeichnungen von Ausführungsbeispielen näher beschrieben. Es zeigen:
- Figur 1: einen Querschnitt durch eine Dampfturbine gemäß Stand der Technik,
- Figur 2: einen Teilschnitt durch eine Dampfturbine mit einer ersten Anordnung,

In der Figur 1 ist ein Querschnitt durch eine Dampfturbine 1 gemäß dem Stand der Technik dargestellt. Die Dampfturbine 1 weist ein Außengehäuse 2 und ein Innengehäuse 3 auf. Das Innengehäuse 3 und das Außengehäuse 2 weisen einen nicht näher dargestellten Frischdampfzuführungskanal auf. Innerhalb des Innengehäuses 3 ist ein einen Schubausgleichskolben 4 aufweisender Rotor 5 drehgelagert angeordnet. Üblicherweise ist der Rotor um eine Rotationsachse 6 rotationssymmetrisch ausgebildet. Der Rotor 5 umfasst mehrere Laufschaufeln 7. Das Innengehäuse 3 weist mehrere Leitschaufeln 8 auf. Zwischen dem Innengehäuse 3 und dem Rotor 5 wird ein Strömungskanal 9 ausgebildet. Ein Strömungskanal 9 umfasst mehrere Schaufelstufen, die jeweils aus einer Reihe Laufschaufeln 7 und einer Reihe Leitschaufeln 8 ausgebildet sind.
Über den Frischdampfzuführungskanal strömt Frischdampf in eine Einströmöffnung 10 und strömt von dort aus in einer Strömungsrichtung 11 durch den Strömungskanal 9, die im Wesentlichen parallel zur Rotationsachse 6 verläuft. Der Frischdampf expandiert und kühlt sich hierbei ab. Thermische Energie wird hierbei in Rotationsenergie umgewandelt. Der Rotor 5 wird in eine Drehbewegung versetzt und kann einen Generator zur elektrischen Energieerzeugung antreiben.

Je nach Beschaufelungstyp der Leitschaufeln 8 und Laufschaufeln 7 entsteht ein mehr oder weniger großer Schub des Rotors 5 in Strömungsrichtung 11. Üblicherweise wird ein Schubausgleichskolben 4 derart ausgebildet, dass ein Schubausgleichskolbenvorraum 12 ausgebildet wird. Durch Zuführung von Dampf in den Schubausgleichskolbenvorraum 12 entsteht eine Gegenkraft, die einer Schubkraft 13 entgegenwirkt.

In der Figur 2 ist ein Teilschnitt einer Dampfturbine 1 zu sehen. Im Betrieb strömt Dampf über dem nicht näher dargestellten Frischdampfzuführungskanal in den Eingangsraum 10. Die Frischdampfzuführung wird symbolisch mit dem Pfeil 13 dargestellt. Der Frischdampf hat hierbei üblicherweise Temperaturwerte bis zu 600°C und einen Druck bis zu 258 bar. Der Frischdampf strömt in der Strömungsrichtung 11 durch den Strömungskanal 9. Nach einer Schaufelstufe strömt der Dampf über eine Verbindung 14, 15, 16, die als eine kommunizierende Röhre zwischen dem Strömungskanal 9 und einem Schubausgleichkolben 4 des Rotors 5 und des Innengehäuses 3.

Insbesondere strömt der Dampf über einen Rückführungskanal 14, der als eine kommunizierende Röhre zwischen einem Raum 15 zwischen Innengehäuse 3 und Außengehäuse 2 und dem Strömungskanal 9 nach einer Schaufelstufe ausgebildet ist, in den Raum 15 zwischen Innengehäuse 3 und Außengehäuse 2. Der im Raum 15 zwischen Innengehäuse 3 und Außengehäuse 2 befindliche Dampf weist nun eine Temperatur um 532°C und einen Druck um 176 bar auf. Der Dampf strömt über einen Zuführungskanal 16, der als eine kommunizierende Röhre zwischen dem Raum 15 zwischen Innengehäuse 3 und Außengehäuse 2 und dem Schubausgleichskolbenvorraum 12 zwischen dem Schubausgleichskolben 4 des Rotors 5 und des Innengehäuses 3 in den Schubausgleichskolbenvorraum 12.

In dem in Figur 2 dargestellten Ausführungsbeispiel ist der Schubausgleichskolbenvorraum 12 in einer axialen Richtung 17 zwischen Schubausgleichskolben 4 und Innengehäuse 3 angeordnet. Ein in den Raum 10 strömender Frischdampf strömt zum größten Teil in Strömungsrichtung 11 in den Strömungskanal 9. Ein kleinerer Teil strömt als Leckdampf in einen Dichtraum 18. Der Leckdampf strömt hierbei im Wesentlichen in einer Gegenrichtung 19. Der Leckdampf strömt über einen Kreuz-Rückführungskanal 20, der als eine kommunizierende Röhre zwischen einem zwischen dem Dichtraum 18 zwischen dem Rotor 5 und dem Gehäuse 3 und einem nach einer Schaufelstufe angeordneten Zustromraum 26 im Strömungskanal 9 in den Strömungskanal 9. Der Kreuz-Rückführungskanal 20 ist hierbei vom Dichtraum 18 weg in im wesentlichen senkrecht zur Strömungsrichtung 11, nach einer Umlenkung 21 im Wesentlichen parallel zur Strömungsrichtung 11 und nach einer zweiten Umlenkung 22 im wesentlichen senkrecht zur Strömungsrichtung 11 ausgebildet.

In einer alternativen Ausführungsform kann das Innengehäuse und Außengehäuse mit einer nicht näher dargestellten Überlasteinleitung ausgebildet werden. In die Überlasteinleitung strömt externer Dampf, der durch den Pfeil 23 symbolisiert wird.

In einem bevorzugten Ausführungsbeispiel ist der Rückführungskanal 14 mit dem Strömungskanal 9 nach einer Rückführungs-Schaufelstufe 24 verbunden und der Kreuz-Rückführungskanal 20 ist mit dem Strömungskanal 9 nach einer Kreuz-Rückführungs-Schaufelstufe 25 verbunden. Die Kreuz-Rückführungs-Schaufelstufe 25 ist hierbei in der Strömungsrichtung 11 des Strömungskanals 9 nach der Rückführungs-Schaufelstufe 24 angeordnet.

In einem besonders bevorzugten Ausführungsbeispiel ist die Rückführungs-Schaufelstufe 24 die vierte Schaufelstufe und die Kreuz-Rückführungs-Schaufelstufe die fünfte Schaufelstufe.

## Patentansprüche

1. Dampfturbine (1) mit einem Außengehäuse (2) und einem Innengehäuse (3),
wobei das Außengehäuse (2) und das Innengehäuse (3) einen Frischdampfzuführungskanal (10) aufweisen,
wobei ein einen Schubausgleichskolben (4) aufweisender Rotor (5) umfassend mehrere Laufschaufeln (7) drehgelagert innerhalb des Innengehäuses (3) angeordnet ist,
und das Innengehäuse (3) mehrere Leitschaufeln (8) aufweist, die derart angeordnet sind, dass entlang einer Strömungsrichtung (11) ein Strömungskanal (9) mit mehreren Schaufelstufen, die jeweils eine Reihe Laufschaufeln (7) und eine Reihe Leitschaufeln (8) aufweisen, gebildet ist,
wobei das Innengehäuse (3) eine Verbindung (14, 15, 16) aufweist, die als eine kommunizierende Röhre zwischen dem Strömungskanal (9) nach einer Schaufelstufe und einem Schubausgleichskolbenvorraum (12) zwischen dem Schubausgleichskolben (4) des Rotors (5) und des Innengehäuses (3) ausgebildet ist,
**dadurch gekennzeichnet, dass**
das Innengehäuse (3) einen Kreuz-Rückführungskanal (20) aufweist, der als eine kommunizierende Röhre zwischen einem Dichtraum (18) zwischen dem Rotor (5) und dem Innengehäuse (3) und einem nach einer Schaufelstufe angeordneten Zustromraum (26) im Strömungskanal (9) ausgebildet ist.

2. Dampfturbine (1) nach Anspruch 1,
**dadurch gekennzeichnet, dass**
die Verbindung (14, 15, 16) einen Rückführungskanal (14) umfasst, der als eine kommunizierende Röhre zwischen einem Raum (15) zwischen Innengehäuse (3) und Außengehäuse (2) und dem Strömungskanal (9) nach einer Schaufelstufe ausgebildet ist und die Verbindung einen Zuführungskanal (16) umfasst, der als eine kommunizierende Röhre zwischen dem Raum (15) zwischen Innengehäuse (3) und Außengehäuse (2) und einem Schubausgleichskolbenvorraum (12) zwischen dem Schubausgleichskolben (4) des Rotors (5) und des Innengehäuses (3) ausgebildet ist.

3. Dampfturbine (1) nach Anspruch 1 oder 2,
**dadurch gekennzeichnet, dass**
der Schubausgleichskolbenvorraum (12) in einer axialen Richtung (17) zwischen Schubausgleichskolben (4) und Innengehäuse (3) angeordnet ist.

4. Dampfturbine (1) nach Anspruch 1,2 oder 3,
**dadurch gekennzeichnet, dass**
der Rückführungskanal (14) und der Zuführungskanal (16) im Wesentlichen senkrecht zur Strömungsrichtung (11) im Innengehäuse (3) ausgebildet sind und der Raum (15) zwischen Innengehäuse (3) und Außengehäuse (2) ausgebildet ist zum Verbinden des Rückführungskanals (14) mit dem zuführungskanals (16).

5. Dampfturbine (1) nach einem der vorhergehenden Ansprüche,
**dadurch gekennzeichnet, dass**
der Kreuz-Rückführungskanal (20) vom Dichtraum (18) weg im Wesentlichen senkrecht zur Strömungsrichtung (11), nach einer Umlenkung (21) im Wesentlichen parallel zur Strömungsrichtung (11) und nach einer zweiten Umlenkung (22) im Wesentlichen senkrecht zur Strömungsrichtung (11) ausgebildet ist.

6. Dampfturbine (1) nach einem der vorangehenden Ansprüche, **gekennzeichnet durch** eine **durch** das Außengehäuse (2) und Innengehäuse (3) führende in den Zustromraum (26) mündende Überlasteinleitung (23).

7. Dampfturbine (1) nach einem der vorangehenden Ansprüche,
**dadurch gekennzeichnet, dass**
der Rückführungskanal (14) mit dem Strömungskanal (9) nach einer Rückführungs-Schaufelstufe (24) verbunden ist und der Kreuz-Rückführungskanal (20) mit dem Strömungskanal (9) nach einer Kreuz-Rückführungs-Schaufelstufe (25) verbunden ist,
wobei die Kreuz-Rückführungs-Schaufelstufe (25) in der Strömungsrichtung (11) des Strömungskanals (9) nach der Rückführungs-Schaufelstufe (24) angeordnet ist.

8. Dampfturbine (1) nach Anspruch 7,
**dadurch gekennzeichnet, dass**
die Rückführungs-Scliaufeistufe (24) die vierte Schaufel stufe und die Kreuz-Rückführungs-Schaufelstufe (25) die fünfte Schaufelstufe ist.

9. Verfahren zum Betreiben einer Dampfturbine (1) mit einem Außengehäuse (2) und einem Innengehäuse (3),
wobei das Außengehäuse (2) und das Innengehäuse (3) einen Frischdampfzuführungskanal (10) aufweisen,
wobei ein einen Schubausgleichskolben (4) aufweisender Rotor (5) umfassend mehrere Laufschaufeln (7) drehgelagert innerhalb des Innengehäuses (3) angeordnet wird und an dem Innengehäuse (3) mehrere Leitschaufeln (8) derart angeordnet werden,
dass ein Strömungskanal (9) entlang einer Strömungsrichtung (11) mit mehreren Schaufelstufen, die jeweils eine Reihe Laufschaufeln (7) und eine Reihe Leitschaufeln (8) aufweisen, ausgebildet wird, durch den im Betrieb ein Dampf strömt,
wobei Dampf nach einer Schaufelstufe über eine Verbindung (14, 15, 16) in einen zwischen dem Schubausgleichskolben (4) des Rotors (5) und des Innengehäuses (3) befindlichen Schubausgleichskolbenvorraum (12) strömt,
**dadurch gekennzeichnet, dass**
ein in einem zwischen Rotor (5) und Innengehäuse (3) befindlichen Dichtraum (18) befindlicher Dampf über einen Kreuz-Rückführungskanal (20) in einem nach einer Schaufelstufe angeordneten Zustromraum (26) strömt.

10. Verfahren nach Anspruch 9,
**dadurch gekennzeichnet, dass**
der Dampf nach der Schaufelstufe über einen im Innengehäuse (3) befindlichen Rückführungskanal (14) in einen Raum (15) zwischen Innengehäuse (3) und Außengehäuse (2) strömt und von dort über einen im Innengehäuse (3) befindlichen Zuführungskanal (16) in den zwischen dem Schubausgleichskolben (4) des Rotors (5) und des Innengehäuses (3) befindlichen Schubausgleichskolbenvorraum (12) strömt.

11. Verfahren nach Anspruch 10,
**dadurch gekennzeichnet, dass**
mit dem Dampf im Schubausgleichskolbenvorraum (12) ein Schubausgleich erreicht wird.

12. Verfahren nach Anspruch 9,
**dadurch gekennzeichnet, dass**
ein Überlastdampf über eine Überlasteinleitung (23) in den Zustromraum (26) strömt.

13. Verfahren nach einem der Ansprüche 9 bis 12,
**dadurch gekennzeichnet, dass**
der Dampf mit Frischdampftemperaturen zwischen 550°C bis 600°C in den Frischdampfzuführungskanal (10) strömt.

14. Verfahren nach einem der Ansprüche 9 bis 13,
**dadurch gekennzeichnet, dass**
der Dampf mit Temperaturen zwischen 520°C bis 550°C in den Rückführungskanal (14) strömt.

15. Verfahren nach Anspruch 12, 13 oder 14,
**dadurch gekennzeichnet, dass**
der Überlastdampf mit Temperaturen zwischen 550°C bis 600°C in die Überlasteinleitung (23) strömt.

16. Verfahren nach einem der Ansprüche 9 bis 15,
**dadurch gekennzeichnet, dass**
der Dampf mit Temperaturen zwischen 540°C bis 560°C in den Kreuz-Rückführungskanal (20) strömt.

## Claims

1. Steam turbine (1) with an outer casing (2) and an inner casing (3),
wherein the outer casing (2) and the inner casing (3) have a live steam feed duct (10),
wherein a rotor (5), which has a thrust balance piston (4), and which comprises a plurality of rotor blades (7), is installed in a rotatably mounted manner inside the inner casing (3),
and the inner casing (3) has a plurality of stator blades (8) which are arranged in such a way that a flow passage (9), with a plurality of blade stages which in each case have a row of rotor blades (7) and a row of stator blades (8), is formed along a flow direction (11),
wherein the inner casing (3) has a connection (14, 15, 16) which is formed as a communicating pipe between the flow passage (9) downstream of a blade stage and a thrust balance piston antechamber (12) between the thrust balance piston (4) of the rotor (5) and the inner casing (3),
**characterized in that**
the inner casing (3) has a cross-return passage (20) which is formed as a communicating pipe between a seal chamber (18) between the rotor (5) and the inner casing (3), and an inflow chamber (26) which is located downstream of a blade stage in the flow passage (9).

2. Steam turbine (1) according to claim 1,
**characterized in that**
the connection (14, 15, 16) comprises a return passage (14) which is formed as a communicating pipe between a chamber (15) between inner casing (3) and outer casing (2) and the flow passage (9) downstream of a blade stage, and the connection comprises a feed passage (16) which is formed as a communicating pipe between the chamber (15) between inner casing (3) and outer casing (2), and a thrust balance piston antechamber (12) between the thrust balance piston (4) of the rotor (5) and the inner casing (3).

3. Steam turbine (1) according to claims 1 or 2,
**characterized in that**
the thrust balance piston antechamber (12) is located in an axial direction (17) between thrust balance piston (4) and inner casing (3).

4. Steam turbine (1) according to claims 1, 2, or 3,
**characterized in that**
the return passage (14) and the feed passage (16) are formed basically perpendicularly to the flow direction (11) in the inner casing (3), and the chamber (15) is formed between inner casing (3) and outer casing (2) for connecting the return passage (14) to the feed passage (16).

5. Steam turbine (1) according to one of the preceding claims,
**characterized in that**
the cross-return passage (20) extends away from the seal chamber (18) basically perpendicularly to the flow direction (11), basically parallel to the flow direction (11) after a deflection (21), and basically perpendicularly to the flow direction (11) after a second deflection (22).

6. Steam turbine (1) according to one of the preceding claims,
**characterized by** an overload inlet (23) which leads through the outer casing (2) and the inner casing (3) and leads into the inflow chamber (26).

7. Steam turbine (1) according to one of the preceding claims,
**characterized in that** the return passage (14) is connected to the flow passage (9) downstream of a return blade stage (24), and the cross-return passage (20) is connected to the flow passage (9) downstream of a cross-return blade stage (25),
wherein the cross-return blade stage (25) in the flow direction (11) of the flow passage (9) is located downstream of the return blade stage (24).

8. Steam turbine (1) according to claim 7,
**characterized in that**
the return blade stage (24) is the fourth blade stage, and the cross-return blade stage (25) is the fifth blade stage.

9. Method for operating a steam turbine (1) with an outer casing (2) and an inner casing (3),
wherein the outer casing (2) and the inner casing (3) have a live steam feed duct (10),
wherein a rotor (5), which has a thrust balance piston (4) and which comprises a plurality of rotor blades (7), is installed in a rotatably mounted manner inside the inner casing (3),
and a plurality of stator blades (8) is arranged on the inner casing (3) in such a way that a flow passage (9), with a plurality of blade stages which in each case have a row of rotor blades (7) and a row of stator blades (8), is formed along a flow direction (11), through which flow passage steam flows during operation,
in which
steam, downstream of a blade stage, flows through a connection (14, 15, 16) into a thrust balance piston antechamber (12) which is located between the thrust balance piston (4) of the rotor (5) and the inner casing (3),
**characterized in that**
steam, which is present in a seal chamber (18) which is located between rotor (5) and inner casing (3), flows through a cross-return passage (20) in an inflow chamber (26) which is located downstream of a blade stage.

10. Method according to claim 9,
**characterized in that**
the steam, downstream of the blade stage, flows through a return passage (14), which is located in the inner casing (3), into a chamber (15) between inner casing (3) and outer casing (2), and from there flows through a feed passage (16), which is located in the inner casing (3), into the thrust balance piston antechamber (12), which is located between the thrust balance piston (4) of the rotor (5) and the inner casing (3).

11. Method according to claim 10,
**characterized in that**
a thrust compensation is achieved by the steam in the thrust balance piston antechamber (12).

12. Method according to claim 9,
**characterized in that**
an overload steam flows through an overload inlet (23) into the inflow chamber (26).

13. Method according to one of claims 9 to 12,
**characterized in that**
the steam flows into the live steam feed duct (10) at live steam temperatures between 550°C and 600°C.

14. Method according to one of claims 9 to 13,
**characterized in that**
the steam flows into the return passage (14) at temperatures between 520°C and 550°C.

15. Method according to claim 12, 13 or 14,
**characterized in that**
the overload steam flows into the overload inlet (23) at temperatures between 550°C and 600°C.

16. Method according to one of claims 9 to 15,
**characterized in that**
the steam flows into the cross-return passage (20) at temperatures between 540°C and 560°C.

## Revendications

1. Turbine (1) à vapeur ayant un carter (2) extérieur et un carter (3) intérieur,
dans laquelle le carter (2) extérieur et le carter (3) intérieur ont un canal (10) d'apport de vapeur fraîche,
dans laquelle un rotor (5) ayant un piston (4) de compensation de la poussée et comprenant plusieurs aubes (7) mobiles est monté tournant à l'intérieur du carter (3) intérieur,
le carter (3) intérieur a plusieurs aubes (8) directrices disposées de façon à former le long d'une direction (11) d'écoulement un canal (9) d'écoulement ayant plusieurs étages d'aubes qui ont, respectivement, une rangée d'aubes (7) mobiles et une rangée d'aubes (8) directrices,
dans laquelle le carter (3) intérieur a une liaison (14, 15, 16) qui est constituée sous la forme d'un tube communiquant entre le canal (9) d'écoulement après un étage d'aubes et une antichambre (12) de piston de compensation de la poussée entre le piston (4) de compensation de la poussée du rotor (5) et le carter (3) intérieur,
**caractérisée en ce que**
le carter (3) intérieur a un canal (20) de retour en croix, qui est constitué sous la forme d'un tube communiquant entre un espace (18) d'étanchéité entre le rotor (5) et le carter (3) intérieur et un espace (26) d'afflux dans le canal (9) d'écoulement disposé après un étage d'aubes.

2. Turbine (1) à vapeur suivant la revendication 1,
**caractérisée en ce que**
la liaison (14, 15, 16) comprend un canal (14) de retour, qui est constitué sous la forme d'un tube communiquant entre un espace (15) entre le carter (3) intérieur et le carter (2) extérieur et le canal (9) d'écoulement après un étage d'aubes et la liaison comprend un canal (16) d'afflux qui est constitué sous la forme d'un tuyau communiquant entre l'espace (15) entre le carter (3) intérieur et le carter (2) extérieur et une antichambre (12) de piston de piston de compensation de la poussée entre le piston (4) de compensation de la poussée du rotor (5) et le carter (3) intérieur.

3. Turbine (1) à vapeur suivant la revendication 1 ou 2,
**caractérisée en ce que**
l'antichambre (12) de piston de compensation de la poussée est disposée dans une direction (17) axiale entre le piston (4) de compensation de la poussée et le carter (3) intérieur.

4. Turbine (1) à vapeur suivant la revendication 1, 2 ou 3,
**caractérisée en ce que**
le canal (14) de retour et le canal (16) d'afflux sont sensiblement perpendiculairement à la direction (11) d'écoulement dans le carter (3) intérieur et l'espace (15) entre le carter (3) intérieur et le carter (2) extérieur est constitué pour la liaison du canal (14) de retour avec le canal (16) d'afflux.

5. Turbine (1) à vapeur suivant l'une des revendications précédentes,
**caractérisée en ce que**
le canal (20) de retour en croix est constitué en partant de l'espace (18) d'étanchéité sensiblement perpendiculairement à la direction (11) d'écoulement, après une déviation (21) sensiblement parallèlement à la direction (11) d'écoulement et après une deuxième déviation (22) sensiblement perpendiculairement à la direction (11) d'écoulement.

6. Turbine (1) à vapeur suivant l'une des revendications précédentes,
**caractérisée par** un conduit (23) de surcharge passant dans le carter (2) extérieur et le carter (3) intérieur et débouchant dans l'espace (26) d'afflux.

7. Turbine (1) à vapeur suivant l'une des revendications précédentes,
**caractérisée en ce que**
le canal (14) de retour communique avec le canal (9) d'écoulement après un étage (24) d'aubes de retour et le canal (20) de retour en croix communique avec le canal (9) d'écoulement après un étage (25) d'aubes de retour en croix, l'étage (25) d'aubes de retour en croix étant disposé dans la direction (11) d'écoulement du canal (9) d'écoulement après l'étage (24) d'aubes de retour.

8. Turbine (1) à vapeur suivant la revendication 7,
**caractérisée en ce que**
l'étage (24) d'aubes de retour est le quatrième étage d'aubes et l'étage (25) d'aubes de retour en croix est le cinquième étage d'aubes.

9. Procédé pour faire fonctionner une turbine (1) à vapeur ayant un carter (2) extérieur et un carter (3) intérieur,
dans laquelle le carter (2) extérieur et le carter (3) intérieur ont un canal (10) d'afflux de vapeur fraîche,
dans laquelle un rotor (5) ayant un piston (4) de compensation de la poussée et comprenant plusieurs aubes (7) mobiles est monté tournant dans le carter (3) intérieur et sur le carter (3) intérieur sont montées plusieurs aubes (8) directrices, de sorte que
un canal (9) d'écoulement est formé le long d'une direction (11) d'écoulement ayant plusieurs étages d'aubes qui ont, respectivement, une rangée d'aubes (7) mobiles et une rangée d'aubes (8) directrices, canal dans lequel une vapeur passe en fonctionnement,
dans laquelle de la vapeur passe après un étage d'aubes par une liaison (14, 15, 16) dans une antichambre (12) de piston de compensation de la poussée se trouvant entre le piston (4) de compensation de la poussée du rotor (5) et le carter (3) intérieur,
**caractérisé en ce**
**qu'**une vapeur se trouvant dans un espace (18) d'étanchéité se trouvant entre le rotor (5) et le carter (3) intérieur passe par un canal (20) de retour en croix dans un espace (26) d'afflux disposé après un étage d'aubes.

10. Procédé suivant la revendication 9,
**caractérisé en ce que**
la vapeur passe, après l'étage d'aubes en passant par un canal (14) de retour se trouvant dans le carter (3) intérieur, dans un espace (15) compris entre le carter (3) intérieur et le carter (2) extérieur et de là va, par un canal (16) d'afflux se trouvant dans le carter (3) intérieur, dans l'antichambre (12) de piston de compensation de la poussée se trouvant entre le piston (4) de compensation de la poussée du rotor (5) et le carter (3) intérieur.

11. Procédé suivant la revendication 10,
**caractérisé en ce que**
l'on obtient une compensation de la poussée par la vapeur dans l'antichambre (12) de piston de compensation de la poussée.

12. Procédé suivant la revendication 9,
**caractérisé en ce**
**qu'**une vapeur de surcharge passe en passant par un conduit (23) de surcharge dans l'espace (26) d'afflux.

13. Procédé suivant l'une des revendications 9 à 12,
**caractérisé en ce que**
la vapeur passe dans le canal (10) d'apport de vapeur fraîche en ayant des températures de vapeur fraîche comprises entre 550°C et 600°C.

14. Procédé suivant l'une des revendications 9 à 13,
**caractérisé en ce que**
la vapeur passe dans le canal (14) de retour en ayant des températures comprises entre 520°C et 550°C.

15. Procédé suivant la revendication 12, 13 ou 14,
**caractérisé en ce que**
la vapeur de surcharge passe dans le conduit (23) de surcharge en ayant des températures comprises entre 550°C et 600°C.

16. Procédé suivant l'une des revendications 9 à 15,
**caractérisé en ce que**
la vapeur passe dans le canal (20) de retour en croix en ayant des températures comprises entre 540°C et 660°C.
